# EUROPÄISCHE PATENTSCHRIFT

(11) **EP 3 002 361 B1**
(45) Veröffentlichungstag und Bekanntmachung des Hinweises auf die Patenterteilung: **03.05.2017**
(21) Anmeldenummer: 15188066.3
(22) Anmeldetag: 02.10.2015
(51) Int. Cl.: D06F 59/02, A47G 25/32

(54) **ANLAGE ZUM TROCKNEN VON KLEIDUNGSSTÜCKEN**
INSTALLATION FOR DRYING GARMENTS
INSTALLATION DE SECHAGE DE VETEMENTS

(30) Priorität: 02.10.2014 AT 7452014
(43) Veröffentlichungstag der Anmeldung: 06.04.2016
(73) Patentinhaber: Jannach, Helmut, 8045 Graz (AT)
(72) Erfinder: Jannach, Helmut, 8045 Graz (AT); Kriegl, Maximilian, 8074 Raaba (AT)
(74) Vertreter: Puchberger & Partner Patentanwälte

(56) Entgegenhaltungen:
- CN-Y- 2 907 465
- TW-A- 200 420 788

## Beschreibung

Die Erfindung bezieht sich auf eine Anlage zum Trocknen von Kleidungsstücken, bei welcher in einem durch ein Rohr gebildeten Tragbügel für das Kleidungsstück ein elektrischer Widerstandsheizdraht vorgesehen ist.

Bei Schuhtrocknern ist es gemäß AT 401720 bereits bekannt, dass zum Trocknen der Schuhe Halteeinrichtungen vorgesehen sind, welche durch schlangenlinienförmig gebogene Tragbügel gebildet sind, in welchen elektrische Widerstandsheizdrähte zum Erwärmen der Rohrbügel und damit zum Trocknen der darauf aufgesetzten Schuhe dienen. Diese bekannten Ausbildungen haben allerdings den Nachteil, dass bei eingeschalteter Trocknungsanlage alle Rohrbügel gleichmäßig mit Energie versorgt werden, was beim Anwenden dieser bekannten Ausbildung zum Trocknen von Schutzbekleidungen od. dgl. insofern nachteilig ist, als z.B. eine Vielzahl von Energie aufwändigen Tragbügel leer hängen und unnötig mit Energie versorgt werden.

Weiters ist beispielsweise aus der TW 2004/20788 A eine Anlage zum Trocknen von Kleidungsstücken bekannt, bei welcher Tragbügel mit eine elektrischen Heizung versehen sind, wobei die Tragbügel auf eine Stange gehängt werden, die gleichzeitig die Stromversorgung für den Heizdraht zur Verfügung stellt. Um den Heizdraht im Bedarfsfall mit Strom zu versorgen, werden die als Stecker ausgebildeten Enden des Heizdrahtes in Steckdosen gesteckt, die in der Stange integriert sind. Dies hat den Nachteil, dass einerseits mehrere Handgriffe zum Verbinden der Stromversorgung notwendig sind und andererseits auch die freien Enden der Kabel mit einem Stecker zu versehen sind, was gegebenenfalls dazu führen kann, dass die Kabelenden bei der Manipulation beschädigt werden.

Gemäß CN 2894500 Y ist eine Anlage zum Trocknen von Kleidungsstücken bekannt, bei welcher die Haken der durch Rohre gebildeten Tragebügel in Öffnungen eines weiteren Rohres eingebracht werden, das die Tragebügel über den Haken des Tragebügels mit beheizter Luft versorgt. Diese Ausbildung ist insofern aufwendig, als hier eine Quelle für Warmluft vorhanden sein muss, wobei zudem ein luftdichter Sitz der Tragebügel am Trägerrohr erforderlich ist.

Aus CN 202279976 U geht eine Einrichtung zum Trocknen von Schutzanzügen, Jacken oder andere Kleidungsstücken hervor, bei welcher die Anzüge bzw. die Jacken über kleiderbügelartig geformte Tragorgane aufgehängt sind. Dabei sind ein oder mehrere mit Austrittsöffnungen für Trocknungsluft versehene, durch Rohre gebildete Tragorgane an einem Verteilerrohr für die Trocknung angeordnet, deren Inneres mit dem Inneren des Verteilungsrohres verbunden ist, wobei an dem Verteilerrohr den kleiderbügelförmigen Tragorganen benachbart zusätzliche Austrittsöffnungen für die Trocknungsluft angebracht sind. Auch hier ist eine aufwändige Kupplung zwischen den Tragbügeln und dem Verteilerrohr erforderlich, wobei auch sichergestellt sein muss, dass nicht benützte Aufhängeöffnungen abgeschlossen sind, um unnötigen Luftaustritt zu verhindern.

Ähnliches gilt auch für die Anordnung gemäß WO 96/27043.

Der Erfindung liegt die Aufgabe zur Grunde eine Anlage zum Trockenen von Kleidungsstücken der eingangsgenannten Art so auszubilden, dass auch Schutzanzüge und dergleichen getrocknet werden können, wobei diese Anlage vielfältig einsetzbar und auch getrennt für die Trocknung von Jacken, Hosen oder ganzen Schutzanzügen verwendbar sein soll.

Erfindungsgemäß wird diese Aufgabe durch die Merkmale aus dem unabhängigen Anspruch gelöst, wobei das obere freie Ende des Tragebügels mit einem von der Rohrwand isolierten Kontaktorgan versehen ist und in eine Niederspannungsstromschiene einsetzbar ist, welche ein Hohlprofil aufweist, dessen freie Schenkel einen Pol bilden und ein zweiter Pol an der Innenseite des Steges elektrisch isoliert angeordnet ist, wobei der Widerstandsheizdraht mit einem Anschluss an dem Kontaktorgan und mit einem anderen Anschluss mit der Rohrwandung verbunden ist. Damit können die Tragbügel einzeln je nach Bedarf in die Stromschiene eingehängt werden, wobei auch je nach Art des zu trocknenden Kleidungsstückes die entsprechenden Bügel zu wählen sind. Die Stromversorgung für den Widerstandsheizdraht wird dabei dadurch geschlossen, dass der Tragbügel in die Stromschiene eingehängt wird, wobei das isolierte Kontaktorgan mit dem an der Innenseite des Steges elektrische isoliert angeordneten Pol und die Rohrwandung mit den freien Schenkel der Stromschiene in Kontakt gerät. Damit ist eine sehr einfache Steuerung des Energieverbrauches der erfindungsgemäßen Trocknungsanlage erreicht, da nur solche Tragbügel in die Niederspannungsstromschiene eingehängt werden, welche mit einem zu trocknenden Gegenstand bestückt sind.

Vorteilhafterweise kann das Hohlprofil ein U-Profil sein, dessen Schenkel vertikal nach oben weisend angeordnet und der Steg zwischen den Schenkeln horizontal verläuft, wobei das obere freie Ende des Tragbügels um 180° nach unten weisend abgebogen ist. Damit ist es mögliche, auf einfache Weise jene Tragbügel einzuhängen, die mit zu trocknenden Gegenständen versehen sind, da diese erfindungsgemäßen Tragbügel nach Art von Kleiderhaken einhängbar sind. Weiters können an den freien Rändern der Schenkel parallel zum Steg vorspringende Leisten vorgesehen sein, die an der Außenseite des eingesetzten Endes der Tragbügel anliegen und gegebenenfalls zur formschlüssigen Anlage profiliert sind. Damit wird eine bessere Anlage der Rohrwandungen an den Rändern der Stromschiene erreicht, da eine punktförmige Verbindung der Rohrwandung mit dem Schenkelrand stattfindet, wobei aufgrund des höheren Druckes in diesem Punkt ein sehr guter Stromübergang erfolgt. Die Profilierung ermöglicht dabei ein Festlegen der einzelnen Bügel im gegenseitigen Abstand. Es kann allerdings auch das Hohlprofil an der Oberseite durch einen weiteren Steg zwischen den Schenkeln geschlossen sein, wobei in dem weiteren Steg Bohrungen oder Ausnehmungen zur Aufnahme der eingesetzten Enden der Tragbügel vorgesehen sind. Auch in diesem Fall erfolgt einerseits ein Festlegen der Tragbügel entlang der Stromschiene und andererseits wird aufgrund des erhöhten Druckes an den Anlagestellen der Bügel an der Hohlschiene ein guter Stromübergang erreicht.

In besonders vorteilhafter Weise kann das Kontaktorgan in seiner Achsrichtung verschiebbar und durch eine Feder im Sinne des Verschiebens nach außen belastet sein, was den Vorteil hat, dass das Kontaktorgan nicht die Last des darauf hängenden, aufgrund der Feuchtigkeit schweren Kleidungsstücks zu tragen hat. Das Gewicht wird dabei durch die Isolierung des Kontaktorgans aufgenommen, über welche sich dieses am Boden der Stromschiene abstützt.

Weiters kann zur elektrischen Isolierung zwischen der Innenseite des Stegs und dem zweiten Pol ein vorzugsweise elastischer Kunststoffstreifen eingelegt sein, welcher ebenfalls das Gewicht des am Tragbügel aufgebrachten zu trocknenden Gegenstandes elastisch aufnimmt.

Um die beiden miteinander zu koppelnden Teile in ihrer Lage festzulegen, kann an einem der zu koppelenden Teile, also am Tragbügel oder der Niederspannungsstromschiene, ein Haltebügel schwenkbar gelagert sein, der über den jeweils anderen der beiden Teile unter Gegeneinanderspannen schwenkbar ist. Das ergibt einerseits einen sicheren Halt des Tragbügels in der Niederspannungsstromschiene und andererseits einen entsprechend sicheren Kontakt zwischen den beiden Teilen. Schließlich kann der Bügel durch eine Feder im Sinne des Gegeneinanderspannes belastet sein.
Fig. 1 zeigt die Aufhängung eines Tragbügels an einer Schiene, wobei der Tragbügel im Bereich der Einhängung an der Tragschiene gemäß Linie A-A der Fig. 3 geschnitten ist. Der weitere seitliche Verlauf des Tragbügels ist ebenfalls nicht dargestellt, da er je nach Bedarf unterschiedlich sein kann.
Fig. 2 zeigt die Verbindung zwischen Tragbügel und Stromschiene in größerem Maßstab, ebenfalls geschnitten nach Linie A-A der Fig. 3.
Fig. 3 gibt eine Draufsicht verschiedener Ausführungsformen der Oberseite der Stromschiene wieder.

Mit 1 ist ein Tragbügel bezeichnet, der an seinem oberen Ende in einen Aufhänger 2 übergeht, dessen freies Ende 3 um 180 Grad zurückgebogen ist. In diesem Tragbügel ist eine Elektroheizkabel bzw. Widerstandsheizdraht 4 angeordnet, welche durch eine Stromschiene 5, in welche der zurückgebogene Teil 3 des Aufhängers 2 einhängbar ist, mit Strom versorgt wird. Zum sicheren Festhalten der Tragbügel in der Stromschiene sind Haltebügel 6 vorgesehen.

In der Stromversorgung sind die Elektroheizkabel 4 mit einem Pol 7 verbunden, welcher durch eine Isolierscheibe 9 aus dem Rohr herausgeführt ist. Der zweite Pol des Heizkabels 4 ist an der Außenwandung des Tragbügels bzw. des zurückgebogenen Teils 3 bei 8 angebracht.

Die als Halteschiene ausgebildete Stromschiene 5 ist als U-Schiene ausgebildet, an deren die Schenkel verbindendem Steg eine Isolierschicht 10 vorgesehen ist, in welche ein stromführender Pol 11 eingelegt ist.

Im eingehängten Zustand liegt der erste Pol der Heizkabel 4 an dem stromführenden Pol 11 der Stromschiene 5 an. Der zweite Pol der Stromzuleitung liegt an den Schenkeln der Stromschiene, wobei durch das Anliegen der Wandungen des zurückgebogenen Teils 3 der Kontakt zwischen den Schenkeln der Stromschiene 5 und dem Tragbügel gegeben ist.

An den dem Steg der U-Schiene gegenüberliegenden Ende der Schenkel ist ein weiterer Steg 12 vorgesehen, der entweder durchgehend ist und mit Aufnahmelöchern für das Einsetzen des zurückgebogenen Teils 3 versehen oder aber unterbrochen ist, wie dies bei 12' wiedergegeben ist. Durch beide Ausführungen wird eine Lagesicherung des Tragbügels 1 in der Stromschiene 5 erzielt. Es kann jedoch auch wie am rechten Teil der Fig. 3 ersichtlich ist, die Stromschiene als reines U-Profil ausgebildet sein, wobei dann die Außenwandung des zurückgebogenen Teils 3 an der Oberkante der Schenkel des U-Profils anliegt.

Wie in den Figuren angedeutet, kann innerhalb des U-Profils noch ein zweiter Führungsschenkel vorgesehen sein, welcher die gleiche Form wie der weitere Steg 12 aufweist. Dieser weitere Führungssteg ist in Fig. 1 und 2 mit 13 bezeichnet.

Soll ein Kleidungsstück getrocknet werden, dann wird es auf den Tragbügel 1 entsprechend aufgehängt, welcher dann mittels des zurückgebogenen Teils 3 in die Stromschiene 5 eingehängt wird, welche mit Niederspannung beaufschlagt wird. Dabei kommt der erste Pol 7 des Heizkabels 4 mit der Stromzuführung 11 der Stromschiene 5 in Kontakt, wobei der zweite Pol, der mit der Wandung des zurückgebogenen Teils 3 verbunden ist, mit einem der Schenkel der Stromschiene 5 Kontakt bekommt, welche der zweite stromführende Teil der Kontaktschiene 5 sind.

Mit dieser Ausbildung ist es ermöglicht, nur jene Tragbügel mit Strom zu beaufschlagen, die tatsächlich in die Stromschiene eingehängt sind und damit nur für die Tragbügel Wärmeenergie zu verbrauchen, die mit zu trocknenden Kleidungsstücken versehenen sind eingehängt sind.

## Patentansprüche

1. Anlage zum Trocknen von Kleidungsstücken, bei welcher in einem durch ein Rohr gebildeten Tragebügel (1) für das Kleidungsstück ein elektrischer Widerstandsheizdraht (4) vorgesehen ist, **dadurch gekennzeichnet, dass** das obere freie Ende des Tragebügels (1) mit einem von der Rohrwandung isolierten Kontaktorgan (7) versehen ist und in eine mit Niederspannung beaufschlagte Stromschiene (5) einsetzbar ist, welche ein Hohlprofil aufweist, dessen freie Schenkel einen Pol (7) bilden und ein zweiter Pol (11) an der Innenseite des Steges elektrisch isoliert (10) angeordnet ist, wobei der Widerstandsheizdraht (4) mit einem Anschluss mit dem Kontaktorgan (7) und mit einem anderen Anschluss mit der Rohrwandung verbunden ist.

2. Anlage zum Trocknen von Kleidungsstücken nach Anspruch 1, **dadurch gekennzeichnet, dass** das Hohlprofil der Stromschiene (5) ein U-Profil ist, dessen Schenkel vertikal nach oben weisend angeordnet sind und der Steg zwischen den Schenkeln horizontal verläuft, wobei das obere freie Ende (3) des Tragbügels (1) um 180° nach unten weisend abgebogen ist.

3. Anlage zum Trocknen von Kleidungsstücken nach Anspruch 2, **dadurch gekennzeichnet, dass** an den freien Rändern der Schenkel parallel zum Steg vorspringende Leisten (13) vorgesehen sind, die an der Außenseite des eingesetzten Ende der Tragbügel anliegen und gegebenenfalls zur formschlüssigen Anlage profiliert sind.

4. Anlage zum Trocknen von Kleidungsstücken nach Anspruch 2, **dadurch gekennzeichnet, dass** das Hohlprofil an der Oberseite durch einen weiteren Steg (12, 12') zwischen den Schenkeln geschlossen ist, wobei in dem weiteren Steg Bohrungen oder Ausnehmungen zur Aufnahme der eingesetzten Enden der Tragbügel vorgesehen sind.

5. Anlage zum Trocknen von Kleidungsstücken nach einem der Ansprüche 1 bis 4, **dadurch gekennzeichnet, dass** das Kontaktorgan (7) in seiner Achsrichtung verschiebbar und durch eine Feder im Sinne des Verschiebens nach außen belastet ist.

6. Anlage zum Trocknen von Kleidungsstücken nach einem der Ansprüche 1 bis 5, **dadurch gekennzeichnet, dass** zur elektrischen Isolierung (10) zwischen der Innenseite des Steges und dem zweiten Pol ein, vorzugsweise elastischer, Kunststoffstreifen eingelegt ist.

## Claims

1. System for drying garments, in which an electrical resistance heating wire (4) for the garment is provided in a carrying handle (1) formed by a tube carrying handle, **characterized in that** the upper free end of the carrying handle (1) is furnished with a contact member (7) which is insulated from the tube wall and can be inserted in a low voltage conductor rail (5) with a hollow profile, the free legs of which form a pin (7), and a second pin (11) is arranged with electrical insulation (10) on the inside of the bridge, wherein the resistance heating wire (4) is connected to the contact member (7) via one terminal and is connected to the tube wall via another terminal.

2. System for drying garments according to claim 1, **characterized in that** the hollow profile of the conductor rail (5) is a U-profile, the legs of which are aligned vertically upwards and the bridge extends horizontally between the legs, wherein the upper free end (3) of the carrying handle (1) is curved through 180° to point downwards.

3. System for drying garments according to claim 2, **characterized in that** strips (13) projecting parallel to the bridge are provided at the free edges of the legs, which strips rest against the outside of the inserted end of the carrying handle and are optionally profiled to enable form-fitting flush contact.

4. System for drying garments according to claim 2, **characterized in that** the hollow profile is closed at the top by a further bridge (12, 12') between the legs, wherein holes or recesses are provided in the further bridge (12, 12') to accommodate the inserted ends of the carrying handle.

5. System for drying garments according to any one of claims 1 to 4, **characterized in that** the contact member (7) is displaceable in the axial direction thereof and is biased outwards in the direction of displacement by a spring.

6. System for drying garments according to any one of claims 1 to 5, **characterized in that** a preferably elastic plastic strip is inserted between the inside of the bridge and the second pin for electrical insulation (10).

## Revendications

1. Installation pour le séchage de pièces de vêtement, dans laquelle est prévu un fil de chauffage par résistance (4) électrique à travers un étrier de suspension (1) formé par un tube pour la pièce de vêtement, **caractérisée en ce que** l'extrémité supérieure libre de l'étrier de suspension (1) est dotée d'un organe de contact (7) isolé de la paroi tubulaire et peut être insérée dans une barre conductrice (5) recevant de la basse tension, laquelle comporte un profilé creux, dont les branches libres forment un pôle (7) et un deuxième pôle (11) est électriquement isolé (10) sur le côté intérieur de l'âme, le fil de chauffage par résistance (4) étant relié avec une connexion à l'organe de contact (7) et avec une autre connexion à la paroi tubulaire.

2. Installation pour le séchage de pièces de vêtement selon la revendication 1, **caractérisée en ce que** le profilé creux de la barre conductrice (5) est un profilé en U, dont les branches sont disposées verticalement tournées vers le haut et l'âme passe horizontalement entre les branches, l'extrémité supérieure libre (3) de l'étrier de suspension (1) est cintrée à 180° tournée vers le bas.

3. Installation pour le séchage de pièces de vêtement selon la revendication 2, **caractérisée en ce que** des nervures (13) faisant saillie parallèlement à l'âme sont prévues sur les bords libres des branches, lesquelles s'appliquent au côté extérieur de l'extrémité mise en oeuvre de l'étrier de suspension et sont profilées le cas échéant pour le montage par conformité de forme.

4. Installation pour le séchage de pièces de vêtement selon la revendication 2, **caractérisée en ce que** le profil creux est fermé sur le côté supérieur entre les branches par une autre âme (12,12'), des trous ou évidements destinés à recevoir les extrémités mises en oeuvre de l'étrier de suspension étant prévus dans l'autre âme.

5. Installation pour le séchage de pièces de vêtement selon l'une quelconque des revendications 1 à 4, **caractérisée en ce que** l'organe de contact (7) peut être déplacé dans sa direction axiale et peut être chargé vers l'extérieur par un ressort au sens du déplacement.

6. Installation pour le séchage de pièces de vêtement selon l'une quelconque des revendications 1 à 5, **caractérisée en ce que** pour l'isolation électrique (10), une bande de matière plastique de préférence élastique, est insérée entre le côté intérieur de l'âme et le deuxième pôle.
